# EUROPÄISCHE PATENTANMELDUNG

(11) **EP 0 185 151 A2**
(43) Veröffentlichungstag der Anmeldung: **25.06.1986**
(21) Anmeldenummer: 85111929.7
(22) Anmeldetag: 20.09.1985
(51) Int. Cl.: F42B 13/50, F42B 13/10

(54) **Gefechtskopf**

(30) Priorität: 21.09.1984 DE 8427785 U
(71) Anmelder: Rheinmetall GmbH, 40880 Ratingen (DE)
(72) Erfinder: Backstein, Günter, D-4005 Meerbusch 3 (DE)
(74) Vertreter: Behrens, Ralf Holger (DE)

(57) **Zusammenfassung**

Ein Gefechtskopf 10 umfaßt ein Gefechtskopfgehäuse zur Aufnahme einer Hohlladung 13, einen mit dem Gefechtskopf verbundenen Zünder 12 sowie eine Schiebehülse 16 zur Einstellung des optimalen Zündabstands.

Um die Wirkung der Hohlladung nicht zu beeinträchtigen, umgibt die Schiebehülse 16 das Gefechtskopfgehäuse 11 koaxial und ist auf dessen Außenmantel gleitbar gelagert. Die Schiebehülse 16 weist weiter einen ringförmigen Boden 16b auf, auf dem sich Schraubenfedern 18 abstützen, die in Bohrungen 17 bzw. Längsnuten des Gefechtskopfgehäuses 11 bzw. der Schiebehülse 16 geführt sind.

## Beschreibung

Die Neuerung betrifft einen Gefechtskopf nach dem Oberbegriff des Schutzanspruchs 1.

Ein derartiger Gefechtskopf ist aus der DE-05 22 42 930 bekannt. Ein solcher Gefechtskopf umfaßt ein Gefechtskopfgehäuse zur Aufnahme einer Hohlladung sowie einen mit dem Gefechtskopfgehäuse verbundenen Zünder. Der Gefechtskopf wird in einer größeren Anzahl von einem Flugkörper oder Lastengeschoß über ein Zielgebiet transportiert und dort ausgestoßen, um gebremst oder ungebremst auf das Zielgebiet hinabzusinken. Da eine Hohladung zur Entfaltung ihrer optimalen Wirkung eines Mindestabstands von der Zieloberfläche bedarf, verfügt der bekannte Gefechtskopf über ein teleskopartig ausfahrbares Zündabstandsrohr, das den Gefechtskopf koaxial umgibt und das vermittels einer Druckfeder ausgeschoben wird. Die Druckfeder ist innerhalb der kegelförmigen Aushöhlung der Hohlladung angeordnet und beeinträchtigt unter Umständen die Hohlladungswirkung in nachteiliger Weise.

Der Neuerung liegt die Aufgabe zugrunde alternative Mittel zur Einstellung eines geeigneten Zündabstands für die Hohlladung anzugeben, die sich, abgesehen von einer einfachen Konstruktion, noch dadurch auszeichnen, daß sie nicht unmittelbar vor der Hohlladung angeordnet sind und daher deren Wirksamkeit auch nicht beeinträchtigen können. - 2 - Diese Aufgabe wird durch die in Schutzanspruch 1 angegebene Erfindung gelöst.

Vorteilhafte Ausgeetaltungen und Weiterbildungen der Neuerung gehen aus den Unteransprüchen hervor.

Die Neuerung wird,untar Bezug auf die Zeichnung, näher erläutert. Dabei zeigt:
Fig. 1: einen Gefechtskopf teilweise im Längsschnitt;
Fig. 2: eine vergrößerte Ausschnittsdarstellung des Gefechtskopfes nach Fig. 1 als Querschnitt entlang der Linie 2 - 2 nach Fig. 1 ;
Fig. 3: einen weiteren Gefechtskopf teilweise im Längsschnitt;
Fig. 4: eine vergrößerte Detaildarstellung als Querschnitt entlang der Linie 4 - 4 nach Fig. 3.

Figur 1 zeigt, teilweise im Längsschnitt einen Gefechtskopf 10, der ein Gefechtskopfgehäuse 11 zur Aufnahme einer eine Auskleidung 14 aufweisenden Hohlladung 13 und einen mit dem Gefechtskopfgehäuse 11 verbundenen Zünder umfaßt. Zur Einstellung eines optimalen Zündabstands (stand-off) ist eine Schiebehülse 16 vorgesehen, die in Ruhelage, wie in Fig. 1 dargestellt, das Gefechtskopfgehäuse 11 koaxial umgibt und auf der Außenmantelfläche des Gefechtskopfgehäuses 11 gleitbar gelagert ist. Die Schiebehülse 16 verfügt über eine umgebördelte ringförmige Grundfläche 16 b, die von in den Bohrungen 17 angeordneten Schraubendruckfedern 18 beaufschlagt ist. Nach dem Ausstoßen der Gefechtsköpfe 10 aus dem Flugkörper oder Lastengeschoß entspannen sich die Schraubendruckfedern 18 und verschieben dadurch die Schiebehülse 16 derart, daß sich die Grundfläche 16 b,mit der der Gefechtskopf 10 auf die Zieloberfläche auftrifft,im Sinne eines optimalen Zündabstands weiter von der Hohlladung 14 entfernt. Bei Erreichen der Endstellung der Schiebehülse 16 wird diese dadurch verriegelt, daß ein in Radialrichtung federbelasteter Bolzen 19 in eine Ausnehmung 20 der Schiebehülse 16 eintritt und dadurch deren weiteres Vorgleiten sperrt.

In Fig. 3 und Fig. 4 wird ain weiteres Ausführungabeispial der Neu- arung dargestellt. Diese unterschaidat sich von dem zuvor baschriebanan Auaführungabaispial dar Nauarung im wasantliohen dadurch, daß die Schraubendruckfadern 18 auf Führungsatifta 17 b aufgeschoban sind, die ihrarasits in einar Länganut dar Schiebahülsa 16 geführt sind. Dadurch entfällt das Herstellen der Sohrungan 17 nach Fig. 1 und Fig. 2, da dis Längsnutan 17 der Fig. 3 und Fig. 4 durch sina antsprechands Wölbung der Schisbehülse 16 gebildet sind.

## Patentansprüche

1. Gefechtskopf mit einem Gefechtskopfgehäuse zur Aufnahme einer Hohlladung und einem mit dem Gefechtskopf verbundenen Zünder sowie einer Schiebehülse zur Einstellung eines optimalen Zündabstands, dadurch gekennzeichnet, daß die Schiebehülae (16) das Gefechtskopfgehäuse (11) koaxial umgibt und auf dessen Außenmantel gleitbar gelagert ist, daß die Schiebehülse (16) einen ringförmigen Boden (16 b) aufweist, und daß sich auf diesen Boden Schraubenfedern (18) abstützen, die in Bohrungen (17) bzw. Längsnuten (17 c) des Gefechtskopfgehäuses (11) bzw, der Schiebehülse (16) geführt sind.

2. Gefechtskopf nach Anspruch 1, dadurch gekennzeichnet, daß die Schraubendruckfedern (18) auf einem Führungsstift (17 b) gelagert sind.

3. Gefechtskopf nach einem der Ansprüche 1 und 2, dadurch gekennzeichnet, daß die Schiebehülse (16) eine Ausnehmung (20) aufweist und daß ein Bolzen (19) vorgesehen ist, der in Radialrichtung unter Federvorspannung steht, wobei der Bolzen (19) in Endetellung der Schiebehülse (16) zwecks ihrer Arretierung in die Auenehmung (20) eingreift.
